# EUROPÄISCHE PATENTSCHRIFT

(11) **EP 0 023 681 B1**
(45) Veröffentlichungstag und Bekanntmachung des Hinweises auf die Patenterteilung: **03.10.1984**
(21) Anmeldenummer: 80104390.2
(22) Anmeldetag: 25.07.1980
(51) Int. Cl.: E21D 5/04

(54) **Formkörpern zur Herstellung eines Schachtbauwerks sowie aus diesen Formkörpern bestehendes Schachtbauwerk und Verfahren zu dessen Herstellung**
Moulded Block for constructing a shaft lining and shaft lining consisting of these moulded blocks and a method of constructing this shaft lining
Corps moulé pour revêtement de puits, revêtements de puits constitué de ces corps moulés et procédé pour la construction d'un tel revêtement

(30) Priorität: 30.07.1979 DE 2930900
(43) Veröffentlichungstag der Anmeldung: 11.02.1981
(73) Patentinhaber: DEILMANN-HANIEL GmbH, D-4600 Dortmund-Kurl 13 (DE)
(72) Erfinder: Zimmer, Hubert, Clervaux (LU); Brümmer, Karl-Heinz, D-5758 Fröndenberg-Strickherdicke (DE)
(74) Vertreter: Schulte, Jörg, Dipl.-Ing.

## Beschreibung

Die Erfindung bezieht sich auf einen Formkörper zur Herstellung eines Schachtbauwerks sowie auf das aus Formkörpern dieser Art bestehende Schachtbauwerk und ferner auf ein Verfahren zur Herstellung dieses Schachtbauwerks.

Die Ausbildung von Schachtbauwerken, bei Schächten im Untertagebau auch als Schachtauskleidung bezeichnet, als Formkörper-Mauerwerk ist seit langem bekannt, wie beispielsweise aus den DE-PS 270 528 und 488 522 hervorgeht. Diese beiden Druckschriften beziehen sich auf einen Schachtausbau mittels Beton-Formsteinen, der hängend von oben nach unten in die Schachtröhre eingebaut wird.

Ferner ist ein ebenfalls von oben nach unten herzustellendes Schachtbauwerk aus Formkörpern aus der FR-PS 488 409 bekannt, welches besonders zur Ausmauerung von Brunnenschächten dient, jedoch auch für andere Konstruktionen, Zwischenwände und Schornsteine empfohlen wird.

' Beim Abteufen von Schächten war es schon immer erforderlich, dem Abteuffortschritt folgend zunächst eine vorläufige Schachtauskleidung einzubringen, um die tiefer auf der Abteufbühne arbeitenden Bergleute vor den Gefahren durch herabfallendes Gestein oder durch Wassereinbrüche zu schützen. Der vorläufige Ausbau muss je nach Art des anstehenden Gebirges verschiedenartigen Anforderungen entsprechen, um diese Schutzfunktion so lange zu erfüllen, bis nach Beendigung der Abteufarbeiten und Fertigstellung der Schachtröhre die endgültige Auskleidung eingebracht werden kann.

In standfestem und wasserfreiem Gestein, welches in den oberen Schichten bis ca. 400 m praktisch selten anzutreffen ist, genügt beim derzeitigen Stand der Technik als vorläufiger Ausbau im allgemeinen eine Auskleidung mittels Maschendraht, die von Gebirgsankern gehalten ist; falls erforderlich, wird noch eine Deckschicht aus Spritzbeton eingebracht. Dagegen bedarf es im wasserführenden Deckgebirge eines ein- oder zweischaligen Betonausbaues mit einer Wasserabdichtung aus geschweisster Kunststoffolie. Hohen Anforderungen muss schon der vorläufige Ausbau in nichtstandfestem und wasserführendem Gebirge entsprechen. In je nach den Erfordernissen unterschiedlichen Zusammensetzungen werden bei Anwendung des üblichen Gefrierverfahrens von aussen nach innen in mehrere Schichten ein Frostmantel, ein Betonsteinmauerwerk mit Flachspanzwischenlagen, eine Asphaltfuge, ein Stahlmantel und schliesslich ein Stahlbetonausbau angeordnet.

Der vorläufige Ausbau wird absatzweise, dem Abteuffortschritt so rasch als möglich folgend, sich auf mittels Gebirgsankern gesicherten Ringen abstützend von unten nach oben eingebracht.

Dabei entsteht noch die Schwierigkeit, den jeweils unteren Abschnitt an den schon vorhandenen oberen Ausbau fugenlos und wasserdicht anzuschliessen.

Um diesen Schwierigkeiten zu begegnen und die Schachtauskleidung dem Abteuffortschritt in geringem Abstand folgen zu lassen, wurden bereits Verfahren vorgeschlagen, die Auskleidung von oben nach unten fortschreitend dadurch einzubringen, dass diese aus Formsteinen gebildet wird, welche untereinander hängend befestigt werden. Nach der beispielsweise erwähnten DE-PS 488 522 geschieht dies dadurch, dass an einem in den Schacht kragenden Betonring vertikal nach unten hängende Stangen befestigt werden, die an ihren unteren Enden Auflageplatten besitzen, auf welche die einen geschlossenen Ring bildenden Formsteine aufgeschoben werden. An den unteren Enden der Stangen sind weitere Stangen befestigt, in die der nächste aus Formsteinen gebildete Ring eingehängt wird, und so fort. Diese Verfahrensweise konnte sich wegen ihrer Kompliziertheit in die Praxis nicht einführen.

Eine andere bekanntgewordene Verfahrensweise zum Einbringen einer hängenden Auskleidung von oben nach unten nach der DE-PS 270 528 ohne Zuhilfenahme von Stangen od.dgl. Verankerungen ist aus Formsteinen gebildet, die untereinander durch schwalbenschwanzartige Ansätze zusammenhängen. Diese Formsteine besitzen eine sehr unregelmässige geometrische Form, die fünfzehn Flächen aufweist. Auf der einen Seite sind die Formsteine mit einer schwalbenschwanz- ähnlichen Gestaltung versehen, während die andere Seitenfläche mit einer vertikalen Stirnseite, einer Abschrägung und einer nach unten springenden schmalen Nase versehen ist. Die Nase ist erforderlich, um dem untergehängten Formstein Halt zu verleihen; sie kann beim Transport und beim Einsetzen leicht abbrechen. Da der Formstein auf der einen Seite dreimal so hoch wie auf der anderen Seite ist, weist er auch eine statisch sehr ungünstige Form und damit auch eine geringe Festigkeit auf. Wohl aus diesen Gründen konnte sich auch dieser Vorschlag in der Praxis nicht durchsetzen, sondern es blieb bei der bisherigen Verfahrensweise.

Durch die FR-PS 448409 sind für Brunnenschächte-Schornsteine, Zwischenwände ud.dgl. Konstruktionen empfohlene Herstellungsmethoden eines Mauerwerks von oben nach unten bekanntgeworden, die ebenfalls ohne Stangen oder sonstige Haltekonstruktionen ausführbar sind. Für kreisrundes Schachtmauerwerk ist ein oberer Tragkranz vorgesehen, an dem die oberste, einen mehrteiligen Zylinder bildende Reihe von Gewölbesteinen mit ihren hakenartigen ringförmigen Rippen eingehängt ist. In gleicher Weise mittels dieser ringförmigen hakenartigen Rippen werden jeweils die darunterliegenden weiteren Reihen von Gewölbesteinen untergehängt, was dadurch ermöglicht wird, dass diese Hakenrippen an der Oberkante der Gewölbesteine nach unten und an der Unterkante nach oben gerichtet sind. Zur Herstellung eines ausreichenden Mauerverbundes werden Stahl-Verstärkungsringe in die Haken-Fugen eingelegt.

Für die Herstellung von ebenem Mauerwerk von oben nach unten sind Formkörper vorgesehen, die stirnseitig an ihrem unteren und oberen Teil mit Vorsprüngen versehen sind. Diese bekannten Formkörperweisen in der Draufsicht zwei parallel zueinander verlaufenden Linien entsprechende ebene Seitenflächen und in der Seitenansicht im Abstand der Formkörperhöhe parallelen Linien entsprechende Grund- und Deckflächen auf, und sie sind an den beiden Stirnseiten durch spiegelbildlich zueinander, jeweils zueinander in rechten, stumpfen oder spitzen Winkeln verlaufenden Winkelschnittlinien angeordnete Flächenteile begrenzt.

In jüngster Zeit hatsich das Abteufen nach dem Schachtbohrverfahren auf Vorbohrloch eingeführt. Durch diese Verfahrensweise wird die Abteufgeschwindigkeit ganz erheblich gesteigert. Ferner kann auch der gesamte Schachtquerschnitt mittels einer Vollschnittmaschine ähnlich wie beim Auffahren von horizontalen Stollen und Tunnelstrecken gebohrt werden. Dieses Vollschnittverfahren wurde erstmalig beim Abteufen eines Blindschachtes angewandt («Glückauf» 115 (1979) Nr. 9, S. 379 re. Sp. Abs. 1), und es erscheint künftig auch möglich, diese Verfahren auch zum Abteufen von Tagesschächten, möglicherweise auch im nichtstandfesten, wasserführenden Gebirge einzusetzen.

Es liegt auf der Hand, dass dabei zahlreiche Schwierigkeiten zu überwinden sind. Hierzu gehört auch das Problem, den Ausbau dem Bohrfortschritt unmittelbar folgend auf einfache Weise von oben nach unten einzubringen. Auf diese Aufgabe haben in allgemeiner Form Vassen und Knickmeyer in («Glückauf 115 (1979) Nr. 9, S. 387li. Sp.) mit dem Hinweis aufmerksam gemacht, dass die weitere Rationalisierung der Ausbauarbeiten oder besser noch die Entwicklung eines weitgehend mechanisiert einzubringenden Ausbaues besonders beim Einsatz grosser leistungsfähiger Schachtbohreinrichtungen unerlässlich sei. Tatsächlich kann die Leistungsfähigkeit dieser Maschinen nicht ausgenutzt werden, wenn diese stets nach kurzer Bohrarbeit stillgesetzt werden müssen, weil das Einbringen des Ausbaues einen wesentlich grösseren Zeitaufwand erfordert als die Bohrarbeit selbst, dieser also nicht zu folgen vermag.

Der Erfindung liegt daher die Aufgabe zugrunde, diesem Mangel abzuhelfen und ein zum Zweck der von oben nach unten fortschreitenden Auskleidung von Schächten geeignete Formkörper und ein daraus gebildetes Schachtbauwerk sowie ein Verfahren zur Herstellung des Schachtbauwerks anzugeben.

Die bekannten Vorschläge zum Herstellen eines Schachtmauerwerks von oben nach unten und die hierzu vorgesehenen Formsteine sind zur Lösung dieser Aufgabe nicht geeignet, und sie können auch als Anregung zum Auffinden einer die gestellten Anforderungen erfüllenden Ausbildungsweise nicht dienen. Die Formkörper müssen festigkeitsmässig für hohe Zug- und Druckbeanspruchungen ausgelegt und dabei gewichtsmässig so leicht wie möglich sein; auch müssen sie den hohen statischen Anforderungen gewachsen und so gestaltet sein, dass sie ohne Schwierigkeiten von den Schachtinnenseiten aus eingesetzt werden können. Ferner müssen sie nach dem Einsetzen eines vollständigen Ringes vor dem durch das spätere Hinterfüllen hergestellten Anschluss an das Gebirge einen drucksteifen beanspruchungsfähigen Verbund bilden, ohne dass es hierzu des Einsatzes besonderer Stahlversteifungen oder Hängevorrichtungen bedarf.

Dabei ist zu berücksichtigen, dass wegen der Enge des Raumes oberhalb der Schachtbohrmaschine für derartige Hilfskonstruktionen kein Raum ist und die Formkörper so gestaltet und bemessen sein müssen, dass sie ohne grössere Hilfsmittel leicht handhabbar und einsetzbar sind. Weiterhin ist für die Statik und Festigkeit der Formkörper dabei zu beachten, dass eine möglichst grosse Anzahl von Ringverbänden untergehängt werden kann, bevor diese ihren Anschluss an das Gebirge durch Hinterfüllen erhalten müssen.

Eine Lehre zur Gestaltung eines Formkörpers mit diesen Eigenschaften ist den bekannten Vorschlägen nicht zu entnehmen.

Ausgehend von der bekannten Gestaltungsform nach der FR-PS 448 409 weist erfindungsgemäss der Formkörper die Merkmale auf, dass die zwei in der Seitenansicht durch im Abstand der Formkörperhöhe parallelen Linien entsprechend verlaufenden Grund- und Deckflächen von aussen nach innen leicht ansteigen und zur Radialebene einen Winkel bilden und die beiden jeweils stirnseitigen Flächenteile durch gekrümmte oder eben verlaufende Zwischenflächen voneinander getrennt sind, und dass die beiden Flächenteile in ihren Schenkelbereichen einen spitzen Winkel bildend mittels gekrümmter oder ebener Zwischenflächen an die anliegenden Grund- oder Deckflächen anschliessen.

Eine abgewandelte Gestaltungsform des erfindungsgemässen Formkörpers besteht noch darin, dass er aus zwei oder mehr einstückig miteinander verbundenen gegeneinander abgewinkelten Formkörper-Abschnitten besteht, und dass die zwei in der Seitenansicht durch im Abstand der Formkörperhöhe parallele Linien entsprechend verlaufende Grund- und Deckflächen von aussen nach innen ansteigend einen spitzen Winkel bildend verlaufen und an beiden äusseren Abschnitten die jeweils stirnseitigen Flächenteile aneinander anstossen oder durch gekrümmte oder eben verlaufende Zwischenflächen voneinander getrennt sind, und dass die beiden Flächenteile in ihren Schenkelbereichen einen spitzen Winkel bildend oder mittels gekrümmter oder ebener Zwischenflächen an die anliegenden Grund- oder Deckflächen anschliessen.

Eine weitere Gestaltung des Formkörpers nach der Erfindung zur Herstellung eines Schachtbauwerks, der durch zwei in der Draufsicht parallel zueinander verlaufenden Linien entsprechenden Seitenflächen und durch von zwei in der Seitenansicht im Abstand der Formkörperhöhe parallelen Linien entsprechend verlaufenden Grund- und Deckflächen und an den beiden Stirnseiten durch spiegelbildlich zueinander jeweils zueinander in rechten, stumpfen oder spitzen Winkeln verlaufenden Winkelschnittlinien angeordnete Flächenteile begrenzt ist, besteht darin, dass er in der Draufsicht von zwei kreisringförmig, konzentrisch zueinander verlaufenden gekrümmten Linien entsprechenden zylindrischen Flächen, in der Seitenansicht von zwei durch in einem der Formkörperhöhe entsprechenden Abstand parallel zueinander nach innen einen leicht ansteigenden spitzen Winkel bildende Gerade verlaufende Kegelflächenabschnitte als Grund- und Deckflächen begrenzt ist, und dass die beiden jeweils stirnseitigen Flächenteile aneinander anstossen oder durch gekrümmte oder eben verlaufende Zwischenflächen voneinander getrennt sind, und dass die beiden Flächenteile in ihren Schenkelbereichen einen spitzen Winkel bildend oder mittels gekrümmter oder ebener Zwischenflächen an die anliegenden Grund- oder Deckflächen anschliessen.

Weitere Erfindungsmerkmale der Formkörper zur Herstellung des Schachtbauwerks nach der Erfindung ergeben sich aus den Patentansprüchen 4 bis 6. Das aus diesen Formkörpern gebildete Schachtbauwerk ist durch die Merkmale gekennzeichnet, dass die einzelnen glatt durchlaufende Grund- und Deckflächen aufweisenden, unversetzt übereinanderstehend angeordneten, stirnseitig aneinandergrenzenden Formkörper in horizontalen Ebenen abwechselnd um einen Teil der Formkörperhöhe gegeneinander versetzt sind und die jeweils drei stirnseitig aneinandergrenzende Formkörper mittels schwalbenschwanzförmig ausgebildeter Vorsprünge und Vertiefungen ihrer stirnseitigen Begrenzungsflächen ineinandergreifen, wobei die Flächen der schwalbenschwanzförmigen Vorsprünge und Vertiefungen aus zwei zueinander einen rechten, stumpfen oder spitzen Winkel bildenden Flächenteilen bestehen.

Der mittels der erfindungsgemäss gestalteten Formkörper geschaffene Formkörper-Mauerwerksverband, bei dem alle Formkörper senkrecht unversetzt übereinanderstehen, jedoch in horizontalen Ebenen abwechselnd gegeneinander versetzt und stirnseitig mittels Vorsprüngen und Vertiefungen miteinander verzahnt sind, ermöglicht in einfacher Weise eine Herstellung dieses Verbandes von oben nach unten, weil infolge der abwechselnd höhenversetzten Anordnung der Formkörper in horizontaler Reihe aufeinanderfolgend tiefere, unterbrochene Ringe bildende Formkörper mittels ihrer Vorsprünge in die Lücken zwischen zwei Formkörper der höheren Reihe eingesetzt oder eingehängt werden können. Auf diese Weise kann stets aufeinanderfolgend durch Einsetzen in die Lücken zwischen zwei Formkörpern einer horizontalen Reihe die um einen Teil der Formkörper nach unten versetzte weitere Reihe gebildet werden.

Die Flächen der schwalbenschwanzförmigen Vorsprünge und Vertiefungen der Formkörper bestehen aus zwei zueinander einen rechten, stumpfen oder spitzen Winkel bildenden Flächenteilen. Es ist dabei nicht erforderlich, dass die schwalbenschwanzförmigen Vorsprünge und Vertiefungen scharfkantig gegeneinander und gegen die übrigen Begrenzungsflächen abgesetzt sind, sondern es können des weiteren nach der Erfindung die beiden einen Winkel zueinander bildenden Flächenteile der schwalbenschwanzförmig ausgebildeten stirnseitigen Begrenzungsflächen der Formkörper mittels gekrümmter Flächenabschnitte im Schnittwinkelbereich ineinander übergehen und in den äusseren Schenkelbereichen zu den Grund- und Deckflächen hin auslaufen.

In abgewandelter Ausbildungsweise können nach einem anderen Merkmal der Erfindung die beiden einen Winkel zueinander bildenden Flächenteile der schwalbenschwanzförmig ausgebildeten stirnseitigen Begrenzungsflächen durch in vertikalen Ebenen verlaufende Flächenabschnitte im Schnittwinkelbereich der Formkörper und in den äusseren Schenkelbereichen zu den Grund-und Deckflächen hin abgeschlossen sein.

Durch die erfindungsgemässe Ausgestaltung des Schachtbauwerks mittels der Formkörper entsprechend den Erfindungsmerkmalen kann sowohl ein vorläufiger wie auch ein endgültiger Schachtausbau geschaffen werden; insbesondere ist das unmittelbar dem Abteuf- bzw. Bohrfortschritt folgende Auskleiden der gebohrten Schachtröhre grundsätzlich als äussere Schale der Dauerauskleidung geeignet. Daher muss diese Schale durch eine entsprechende Hinterfüllung an das Gebirge angeschlossen werden. Hierfür sind mehrere Verfahren bekannt, vor allem das Ausspritzen mit Hinterfüllbeton verschiedener Güteklassen. Jedenfalls wird durch das Hinterfüllen sowohl auf die einzelnen eingebauten Formkörper wie auch auf die Formkörperauskleidung als Ganzes bis zur Erstarrung des Betons ein nicht unerheblicher nach dem Schachtinneren gerichteter Druck ausgeübt. Dieser ist örtlich bestrebt, die Formkörper aus ihrer Lage heraus nach dem Schachtinneren hinzurücken. Durch geeignete Formgebung der miteinander in Kontakt befindlichen Flächen der Formkörper kann dem in der Weise entgegengewirkt werden, dass diese sich formschlüssig gegen die benachbarten Formkörper abstützen, so dass der Ringverbund eine höhere Eigenstabilität erhält.

Diese Abstützung kann beispielsweise dadurch bewirkt werden, dass gemäss einem Erfindungsmerkmal die Flächenteile der beiden einen Winkel zueinander bildenden schwalbenschwanzförmigen Vorsprünge und Vertiefungen der Formkörper um eine quer zu ihrer gemeinsamen Winkelschnittlinie verlaufende Achse um gleichgrosse Winkelbeträge gegenläufig verdreht sind. In Abwandlung hiervon ist es ferner möglich, dass diese Flächenteile um die quer zu ihrer gemeinsamen Winkelschnittlinie verlaufende Achse um gleichgrosse Winkelbeträge gleichsinnig verdreht sind.

Dieselbe Wirkung einer Abstützung kann nach einem weiterhin abgewandelten Merkmal der Erfindung auch dadurch erreicht werden, dass jedes der beiden Flächenteile der zu einem Winkel zueinander bildenden Vorsprünge und Vertiefungen der Formkörper in zwei voneinander abgesetzte Teilflächen voneinander getrennt sind, und dass der Trennbereich einen quer zu ihrer gemeinsamen Winkelschnittlinie verlaufenden Anschlag bildet.

Das erfindungsgemäss ausgestaltete Schachtbauwerk kann je nach dem Verwendungszweck mit unterschiedlichen Grundrissquerschnitten ausgeführt werden. Hierfür ist es jedoch erforderlich, die zu verwendenden Formkörper für den gewählten Querschnitt unter Wahrung ihrer Grundmerkmale auszulegen, wobei es ein Vorteil der Erfindung darstellt, dass nur eine Formkörperausführung benötigt wird und jeder Formstein als Schlussstein geeignet ist. Daher kann das Schachtbauwerk erfindungsgemäss mit polygonal-ringförmigem oder aber auch mit kreiszylinder-ringförmigem Grundrissquerschnitt ausgebildet sein. Im ersteren Falle können die das Schachtbauwerk bildenden Formkörper in Draufsicht entweder trapezförmige Grund- und Deckflächen oder aber um senkrechte Achsen ein- oder mehrfach abgewinkelte Seitenflächen aufweisen, während im zweiten Fall die Formkörper in Draufsicht Sektoren eines Kreiszylinderringes sind.

Da die Anforderungen an die Massgenauigkeit der einzelnen Formkörper nach Möglichkeit nicht höher als unbedingt erforderlich angesetzt werden sollen, um die Herstellung nicht unnötig zu verteuern und insbesondere bei der Produktion den Anfall an Ausschuss-Formkörpern gering zu halten, sollen diese so bemessen sein, dass beim Unterhängen der Formkörper unter die bereits bestehenden Auskleidungsringe zwischen den Grundflächen der oberen und den Deckflächen der unteren Formkörper mehr oder weniger grosse Zwischenspalte auftreten. Die Grösse dieser Zwischenspalte kann gewählt und durch die Bestimmung der Abmessungen der Formkörper festgelegt werden.

Ein wesentliches Merkmal der Erfindung ist darin zu sehen, dass diese durch die aneinandergrenzenden Grund- und Deckflächen der Formkörper entstehenden Zwischenspalten zum Inneren des Schachtbauwerks hin ansteigend verlaufen. Damit werden mehrere Vorteile erreicht. Es wird einmal eine zusätzliche formschlüssige Abstützung der Formkörper gegeneinander geschaffen, die dem hydrostatischen Druck des Hinterfüllbetons vor seiner Erstarrung entgegenwirkt, und es wird ferner vermieden, dass der flüssige Hinterfüllbeton durch die mehr oder weniger grossen Zwischenspalten in Richtung Schachtinneres austritt. Dies ist dann von Bedeutung, wenn die Formsteine so bemessen sind, dass die Zwischenspalten eine gewisse Höhe aufweisen, die etwa "Yto bis '/zo der Formkörperhöhe ausmacht, wodurch das Einschieben der Formsteine sehr erleichtert wird.

Es ist nicht nachteilig, dass die Abmessungen der Formkörper so bestimmt werden, dass derartige Zwischenspalten entstehen. Im Rahmen der Erfindung können diese Zwischenspalten vor dem Hinterfüllen mit besonderen Zwischenspalten-Formkörpern ausgefüllt werden, die ein- oder mehrteilig sein können. Wenn diese Zwischenspalten-Formkörper einen von aussen nach innen leicht ansteigenden Konus aufweisen, ist es auch möglich, die Formsteine regelrecht gegeneinander zu verkeilen, so dass das Schachtbauwerk eine ganz erhebliche Verstärkung seiner Standsicherheit und Eigenstabilität erfährt.

Weiterhin wird diese Abstützwirkung noch verstärkt, wenn nach einem zusätzlichen Gestaltungsmerkmal der Erfindung die beiden einen Winkel zueinander bildenden Flächenteile der schwalbenschwanzförmig ausgebildeten Vorsprünge und Vertiefungen, die die Formsteine stirnseitig begrenzen, gekrümmte Flächen sind, deren beide Grenz-Schnittlinien, von denen eine die Winkelschnittlinie der beiden Flächenteile und die anderen die Schnittlinie mit den Grund- und Deckflächen der Formkörper sind, einen durch den mittleren Bereich zwischen diesen Grenz- Schnittlinien verlaufenden Polstrahl in spitzen Winkeln schneiden.

Durch diese gekrümmte und gegeneinander winkelverschobene Oberflächengestaltung wirken die ineinandergreifenden schwalbenschwanzförmig ausgebildeten Vorsprünge und Vertiefungen ähnlich einer Verklammerung und stärken so die formschlüssige Verbindung der Stirnseiten der Formkörper miteinander.

Verzichtet man im Einzelfall auf diese zusätzliche Verklammerungswirkung, so können die beiden einen Winkel zueinander bildenden Flächenteile der schwalbenschwanzförmig ausgebildeten Vorsprünge und Vertiefungen, die die Formsteine stirnseitig begrenzen, gekrümmte Flächen sein, deren beide Grenzschnittlinien, von denen eine die Winkelschnittlinie der beiden Flächenteile und die anderen die Schnittlinien mit den Grund- und Deckflächen der Formkörper sind, parallel zu einem durch den mittleren Bereich zwischen diesen Grenz-Schnittlinien verlaufenden Polstrahl beidseitig an der Mittelachse des Schachtbauwerks in einem Abstand vorbeilaufen. Bei dieser Gestaltungsform sind die Flächenteile der schwalbenschwanzförmigen Vorsprünge und Vertiefungen gekrümmt, verlaufen jedoch im wesentlichen parallel zu einem Polstrahl - zur Mitte des Schachtbauwerks-, wodurch sich eine statisch und festigkeitsmässig sehr günstige Form der Formkörper ergibt, die auch herstellungstechnische Vorteile mit sich bringt.

Sowohl bei dieser kurvenartigen Gestaltung der Kontur der schwalbenschwanzförmigen Vorsprünge und Vertiefungen wie auch bei den Gestaltungsformen mit ebenen Flächenteilen ist die Besonderheit hervorzuheben, dass die beiden Polstrahlen durch die beiden Flächenteile der schwalbenschwanzförmigen Vorsprünge und Vertiefungen zum Schachtinneren hin ansteigend verlaufen. Je nach der gewünschten Gestaltung bzw. dem Verlauf der durch die stirnseitigen Grenzflächen der Formkörper bestimmten Zwischenspalten auf Grund der festigkeitstechnischen und herstellungsbedingten sowie sonstigen örtlichen Verhältnisse können diese Gestaltungsmöglichkeiten der schwalbenschwanzförmigen Stirnbegrenzungsflächen mit denen der Deck- und Grundflächen in verschiedener Weise kombiniert werden.

Die Formgestaltung des Formkörpers zur Herstellung eines Schachtbauwerks, wie diese in den Patentansprüchen 1 bis 6 im einzelnen gekennzeichnet ist, richtet sich nach dem gewählten geometrischen Grundrissquerschnitt des Schachtbauwerks. Demgemäss können auch die hierzu erforderlichen Grundformen der Formkörper unterschiedlich gestaltet sein. Für den polygonal-ringförmigen Grundrissquerschnitt nach den Patentansprüchen 11 und 12 kommen zwei verschiedene Grund-Formkörper in Betracht, je nachdem, ob die Lage des schwalbenschwanzförmigen Ineinandergreifens der Formkörper in den Bereich der Längsseiten des Polygons oder in die Polygon-Ecken gelegt wird.

In den meisten praktischen Fällen wird jedoch ein kreis-zylinder-ringförmiger Grundrissquerschnitt nach dem Patentanspruch 13 angewendet, bei dem auch besonders vorteilhaft die Vollschnittmaschine mit ihrer grossen Bohrleistung eingesetzt werden kann. Der zur Herstellung des Schachtbauwerks mit diesem Querschnitt vorgesehene Formkörper weist Seitenflächen von in Draufsicht kreisringförmig konzentrisch verlaufenden Kurvenabschnitten auf und ist im übrigen durch die Merkmale des Patentanspruchs 3 definiert. Dabei können die die schwalbenschwanzförmigen Vorsprünge und Vertiefungen bildenden Flächenteile in Richtung tangential zu den Seitenflächen konkave oder konvexe Krümmungsprofile aufweisen, deren Krümmung in Flächenlängsrichtung fortschreitend stetig veränderlich ist. In Abwandlung hiervon oder auch in Kombination mit dieser Gestaltung können die den Polstrahlen zugeordneten, die schwalbenschwanzförmigen Vorsprünge und Vertiefungen bildenden Flächenteile die Polstrahlen tangierend konkav oder konvex gekrümmt sein.

Das Schachtbauwerk nach den Merkmalen der Erfindung kann vorübergehend oder dauernd auch ohne einen Anschluss mittels einer Hinterfüllung an das Gebirge oder Erdreich gebraucht werden, beispielsweise im Tief- oder Wasserbau für die verschiedensten Verwendungszwecke. In solchen Einsatzfällen kann es erforderlich sein, dem Formkörper-Mauerwerk durch gegenseitiges Verspannen der Formkörper eine ausreichende Festigkeit zu verleihen. Ausser den an sich bekannten Möglichkeiten, durch Einbringen von Ankern in die Formkörper Widerlager für Spannanker in Form von Spannkabeln oder Zugstangen zu schaffen, ist es nach einem weiteren Vorschlag gemäss der Erfindung auch möglich, die Festigkeit des Schachtbauwerks mittels einer Ring-Vorspannung zu sichern. Zu diesem Zweck kann der Formkörper in Richtung seiner Seitenflächen und parallel zu seinen Grund- und Deckflächen mit einer durchgehenden Bohrung innerhalb seines Querschnitts versehen sein, die einen Abstand von seiner Grund- und Deckfläche hat, und es können weitere Bohrungen zu dieser gleichgerichtet angebracht sein.

Bei Verwendung des Schachtbauwerks als Bunkerwendel im Untertagebau kommt nur die kreiszylindrische Grundrissform in Betracht, und in diesem Fall ist es erfindungsgemäss möglich, die Wendelrinne bereits bei der Herstellung der Formkörper an der Schachtinnenseite vorzusehen. Der Formkörper weist bei dieser Gestaltung eine sich diagonal über die dem Schachtinneren zugewandte zylindrische Oberfläche verlaufende, schraubenlinienförmig gewundene rinnenartige Profilierung als Abschnitt einer Bunker-Wendelrinne auf, die vertieft oder erhaben gegenüber der Formkörperoberfläche gestaltet ist.

Der Formkörper gemäss der Erfindung kann vorzugsweise als bewehrte oder vorgespannte Betonfertigkeit hergestellt sein; er kann jedoch auch aus anderen Werkstoffen oder WerkstoffKombinationen bestehen. Für manche Verwendungszwecke im Tief- oder Wasserbau bei verhältnismässig geringen Tiefen können auch Formkörper aus Kunststoffen in Betracht kommen, während anderseits zumindest in bestimmten, besonders stark beanspruchten Abschnitten von Untertage-Bergbauschächten auch Formkörper aus Metall- oder Stahl-Werkstoffen eingesetzt werden können.

Die weitere Erfindung bezieht sich auf ein Verfahren zur Herstellung des Schachtbauwerks nach einem oder mehreren der Patentansprüche 7 bis 17 unter Verwendung der Formkörper nach den Patentansprüchen 1 bis 6. Dabei ist es ohne Bedeutung, ob das Abteufen der Schachtröhre mittels der konventionellen Methoden oder den Gesenk- oder Vollschnittbohrverfahren hergestellt wird, obwohl die grossen Vorteile der Erfindung vor allem bei den letztgenannten Bohrverfahren voll zur Ausnutzung gebracht werden können. Zur Herstellung des Schachtbauwerks von oben nach unten wird zunächst eine obere Formkörper-Schlussreihe ortsfest derart verankert, dass zwischen den verankerten Formkörpern Zwischenräume zum ineinandergreifenden Einhängen weiterer Formkörper mittels ihrer schwalbenschwanzförmigen Vorsprüngen und Vertiefungen zur aufeinanderfolgenden Bildung immer neuer Formkörper-Ringe von oben nach unten bleiben, und dass zum Anschliessen des Schachtbauwerks an das Gebirge der Zwischenraum zwischen seinem Aussenmantel und der Schachtröhre von oben nach unten absatzweise mit einem in brei-oder pastenförmigem oder flüssigem Zustand einbringbaren und abbindenden Material ausgefüllt wird. Das abbindende Material kann Hinterfüllbeton sein. Es können auch andere geeignete Mischungen verwendet werden.

In der Zeichnung sind Ausführungsbeispiele des erfindungsgemässen Schachtbauwerks und des Herstellungsverfahrens sowie des Formkörpers zu seiner Herstellung dargestellt, die im folgenden näher erläutert sind.

### Es zeigen:

Fig. 1 eine Teilansicht des Schachtbauwerks von der Innenseite betrachtet mit einem strichpunktiert dargestellten einzusetzenden Formkörper A';
Fig. 2 eine Teilansicht eines Formkörpers;
Fig. 3 eine Draufsicht gern. Fig. 1;
Fig. 4 eine Teilansicht von zwei übereinanderstehenden Formkörpern in der Ausführung gern. Fig. 2;
Fig. 5 einen Teil-Ausschnitt gemäss Fig. 2 in einer anderen Ausführungsform;
Fig. 5a einen Teil-Ausschnitt gemäss Fig. 5 in einer anderen Ansicht;
Fig. 6 eine Draufsicht gemäss Fig. 5;
Fig. 7 eine Teilansicht eines Formkörpers in einer weiteren Ausführungsform;
Fig. 8 eine Teilansicht von zwei übereinanderstehenden Formkörpern, die mit dem Formkörper gemäss Fig. 7 einen Verband bilden;
Fig. 9 eine Draufsicht auf einen achteckigen polygonalen Grundrissquerschnitt des Schachtbauwerks;
Fig. 10 eine Draufsicht auf einen achteckigen polygonalen Grundrissquerschnitt des Schachtbauwerks in einer abgewandelten Ausführung mit abgewinkelten Seitenflächen der Formkörper;
Fig. 11 eine Draufsicht auf einen Formkörperverband;
Fig. 12 einen Teilschnitt H-H' gemäss Fig. 1;
Fig. 13 einen Teilschnitt J-J' gemäss Fig. 1;
Fig. 14 einen Teilschnitt G-G' in Richtung nach unten gemäss Fig. 1 mit noch nicht eingesetztem Formkörper A';
Fig. 15 einen Teilschnitt F-F' gemäss Fig. 1 in Richtung nach oben bzw. mit eingesetztem Formkörper A';
Fig. 16 einen Querschnitt durch einen Formkörper mit erhabener rinnenartiger Profilierung der Innenseite;
Fig. 17 einen Querschnitt durch einen Formkörper mit vertiefter rinnenartiger Profilierung der Innenseite;
Fig. 18 eine Schnittdarstellung der in den Zwischenraum zwischen Schachtröhre und Auskleidung eingebrachten Dichtung;
Fig. 19 eine Schnittdarstellung gemäss Fig. 18 mit einer anderen Abdichtung;
Fig. 20 eine Schnittdarstellung gemäss Fig. 18 mit einer Abdichtung und Tragvorrichtung in anderer Ausführung;
Fig. 21 einen Schnitt durch zwei übereinanderstehende Formkörperteile mit Füllkörper in der Zwischenspalte;
Fig. 22 eine Ansicht von drei ineinandergreifenden Formkörperteilen mit Einlagefolien.

In Fig. 1 ist ein Ausschnitt aus der Wandung eines kreisrunden Schachtbauwerks in perspektivischer Ansicht von innen dargestellt, welches aus den Formkörpern nach der Erfindung hergestellt ist. Wie daraus ersichtlich ist, steigen die Grund- und Deckflächen 1 und 2 der Formkörper von aussen nach innen in einem Winkel β an, und die Zwischenspalten 10 zwischen diesen Grund-und Deckflächen steigen ebenfalls im Winkel β an.

Zwischen zwei im Abstand voneinander angeordneten Formkörpern derselben Reihe ist der Zwischenraum 20 frei. In diesen Zwischenraum wird der Formkörper A' in radialer Richtung von innen nach aussen eingeschoben; dabei senkt er sich infolge der Winkelneigung y während des Einschiebens nach unten ab. Weil der einzuschiebende Formkörper bei Beginn des Einschiebens eine höhere Lage einnimmt, ist es möglich, ihn einzuführen, obwohl die Aussenkanten der oberen Vorsprünge 5 eine breitere Erstreckung haben als der diesem Niveau zugeordnete Öffnungsraum, wie dies in Fig. 14 und 15 veranschaulicht ist. Diese zeigen Horizontalschnitte entsprechend der Schnittlinie F-F' (nach oben) und G-G' (nach unten).

Die Formkörper weisen glatt durchlaufende Grund- und Deckflächen 1, 2 auf (Fig. 2) und sind unversetzt übereinanderstehend angeordnet. Sie grenzen stirnseitig in horizontalen Ebenen E jeweils um einen Teil der Formkörperhöhe gegeneinander versetzt aneinander. Jeder Formkörper grenzt an seinen beiden Stirnseiten an zwei andere Formkörper, so dass immer drei Formkörper mit ihren Vorsprüngen 5 und Vertiefungen 6 formschlüssig ineinandergreifend einen Verband bilden. Dabei sind die Vorsprünge 5 und Vertiefungen 6 im Ausführungsbeispiel schwalbenschwanzförmig ausgebildet. Die Fläche 7' und 7² der schwalbenschwanzförmigen Vorsprünge 5 und Vertiefungen 6 bilden zueinander im Ausführungsbeispiel einen annähernd rechten Winkel a.

Die geometrische Gestalt eines typischen Formkörpers nach der Erfindung ist als Ausführungsbeispiel aus Fig. 2 zu erkennen. Die den Winkel a zueinander bildenden Flächenabschnitte 7\ 7² sind durch die Winkelschnittlinien Y gegeneinander abgegrenzt, die sich in Fig. 2 scharfkantig schneiden und die auch scharfkantig entsprechend den Winkelschnittlinien Y\ Y² zu den Grund- und Deckflächen 1 und 2 hin auslaufen. Letztere sind ebenso wie der Verlauf der Winkelschnittlinien Y, Y¹, Y² gegenüber der Horizontalen von aussen nach innen ansteigend um den Winkel β geneigt.

Die Flächenabschnitte 7¹ und 7² der schwalbenschwanzförmig ausgebildeten stirnseitigen Begrenzungsflächen können in verschiedener Weise räumlich aus den durch die Achsen Z und X, X' und X² bestimmten Ebenen heraustreten. In Fig. 2 sind die in einem Winkel a zueinander stehenden, die schwalbenschwanzförmigen Begrenzungsflächen bildenden Flächenteile 7¹ und 7²in gegenläufigem Sinne um einen Winkel um die Achsen Z verdreht. Zugleich sind auch die Grund- und Deckflächen 2 und 1 um den Winkel β in Richtung zum Schachtinneren ansteigend geneigt.

In Fig. 3 ist eine Draufsicht auf den Ausschnitt aus dem Schachtbauwerk bzw. dessen Wandung gemäss Fig. 1 dargestellt.

Wie aus Fig. 4 hervorgeht, können die Flächenteile 7¹ und 7² der schwalbenschwanzförmigen stirnseitigen Begrenzungsflächen des Formkörpers auch durch in vertikalen Ebenen verlaufende Flächenabschnitte 9 im Schnittwinkelbereich 6 ineinander übergehen und in den äusseren Schenkelbereichen 5 zu den Grund- und Deckflächen 2, 1 hin abgeschlossen sein.

Weiterhin ist aus den Darstellungen der Fig. 5, 5a und 6 zu ersehen, dass in den stirnseitigen Begrezungsflächen 9 der Formkörper Absätze 9a angebracht werden können, durch welche es möglich ist, den formschlüssigen Verbund zwischen den Formkörpern in radialer Richtung zu verstärken, so dass eine bessere gegenseitige Abstützung der Formkörper zur Aufnahme des Gebirgsdruckes erreicht werden kann.

Derartige Absätze können auch in Abwandlung der dargestellten Ausführung in die schwalbenschwanzförmigen Flächen 7¹ und 7² eingearbeitet werden.

Um diesen Abstützungseffekt noch zu verbessern, ist es, wie aus den Fig. 7 und 8 zu ersehen ist, ferner möglich, jedes der beiden Flächenteile 7¹ und 7² der einen Winkel zueinander bildenden Vorsprünge 5 und Vertiefungen 6 der Formkörper in zwei voneinander abgesetzte Teilflächen 7a und 7b voneinander zu trennen. Dabei bildet der Trennbereich zwischen den abgesetzten Teilflächen einen quer zu ihrer gemeinsamen Winkelschnittlinie Y verlaufenden Anschlag 7c. Diese Ausbildungsform ist - siehe Fig. 7 und 8 - sowohl bei den Ausführungen möglich, bei denen die Flächenteile 7¹ und 7² mittels gekrümmter Flächenabschnitte im Schnittwinkelbereich 6 und in den äusseren Schenkelbereichen 5 ineinander übergehen, wie auch bei den Ausführungen (veranschaulicht in Fig. 4), bei denen die Flächenteile 7¹ und 7² der schwalbenschwanzförmig ausgebildeten stirnseitigen Begrenzungsflächen der Formkörper durch in vertikalen Ebenen verlaufende Flächenabschnitte im Schnittwinkelbereich 6 und in den äusseren Schenkelbereichen 9a zu den Grund-und Deckflächen hin aneinander angeschlossen sind. In der Fig. 6 ist in der Draufsicht das Ineinandergreifen der aneinandergrenzenden Flächen 9 und deren Abstützung mittels Anschlagflächen 9a dargestellt.

Das Schachtmauerwerk kann verschiedene symmetrische oder unsymmetrische Grundrissquerschnitte haben; beispielsweise ist in den Fig. 9 und 10 ein achteckiger Polygon-Grundrissquerschnitt dargestellt. Bei dem Polygon-Querschnitt gemäss Fig. 9 weisen die Formkörper A ebene Seitenflächen 3, 4 und trapezförmige Grund- und Deckflächen auf, während bei dem Beispiel gemäss Fig. 10 die Formkörper A um eine senkrechte Achse abgewinkelt sind und ebenfalls ebene Seitenflächen 3, 4 besitzen, die zueinander den Polygon-Winkel des Oktogons von 135° bilden.

In Fig. 11 ist die Draufsicht auf einem Wandungsausschnitt des Schachtbauwerks gemäss Fig. 3 dargestellt, bei dem eine abgewandelte Gestaltung der Formkörper in der zu Fig. 2 und 4 beschriebenen Weise verwendet wird, bei der die in vertikalen Ebenen verlaufenden Flächen 9 zwischen den Flächenteilen 7¹ und 7² ebenfalls um die Achsen Z aus ihrer Normallage herausgedreht und gegenüber den X-Achsen um einen Winkel so geneigt sind, dass die an die Flächen angelegten Geraden den Achsen Y, Y¹ und Y² entsprechen.

Die Fig. 12 und 13 zeigen Teil-Querschnitte durch die Wandung des Schachtbauwerks. Die Zwischenspalte 10 zwischen den übereinander angeordneten Formkörpern sind unter dem Winkel β zum Schachtinneren hin ansteigend. In Fig. 12 ist der einzuführende Formstein A' strichpunktiert in seiner Stellung vor dem Einsetzen dargestellt. Nach dem Einsetzen in Pfeilrichtung nimmt er die in Fig. 13 dargestellte Lage ein.

Die Fig. 16 und 17 veranschaulichen Gestaltungsmöglichkeiten von Formkörpern mit einer über die im Schachtinneren zugewandte zylindrische Oberfläche verlaufenden, schraubenlinienförmig gewundenen rinnenartigen Profilierung als Abschnitt einer Bunker-Wendelrinne. Bei einer Aufteilung eines kreiszylindrischen Schachtquerschnitts beispielsweise in acht Formsteine, genügt es, acht verschiedene Formsteine herzustellen, die zusammengesetzt eine volle Schraubenlinie ergeben, welche eine Steigung gleich einer Formkörperhöhe aufweist. Es kann selbstverständlich durch entsprechende Gestaltung auch jede andere Steigung hergestellt werden. In Fig. 16 ist eine Ausführung mit erhabener Rinne gezeigt, während der Formkörper gemäss Fig. 17 eine teilweise vertieft ausgebildete Rinne aufweist.

Die Fig. 18 bis 20 zeigen Ausführungsbeispiele der Verfahrensweise zum Abdichten des ringförmigen Zwischenraumes 21 zwischen dem Schachtbauwerk-Aussenmantel 22 und der Schachtröhre 23. In Fig. 18 besteht die Abdichtung aus einem flexiblen schlauchartigen Gebilde 25, welches mit einem eingepressten abbindenden Material oder aber auch mit einem pastenartigen, weichen, leicht verformbaren Natur- oder Kunststoff gefüllt sein kann und dichtend an dem Schachtbauwerk-Aussenmantel 22 und der Oberfläche der Schachtröhre 23 anliegt. Die Abdichtung 25 wird mittels Haltern 30 von der Tragvorrichtung 29 in ihrer Lage gehalten, bis die Hinterfüllung abgebunden hat. Die Tragvorrichtung 29 ist aus fahrbaren Einzelsegmenten 28 gebildet, die unterhalb der Arbeitsbühne 27 angeordnet sind.

In Fig. 19 ist eine andere Verfahrensweise zur Abdichtung des Zwischenraumes 21 zwischen Schachtröhre 23 und Schachtbauwerk-Aussenmantel 22 dargestellt. Auch bei dieser Verfahrensweise wird eine Tragvorrichtung 29 in den Zwischenraum 21 eingefahren, und darauf wird mittels einer nicht dargestellten Vorrichtung in den Raum über der Tragvorrichtung 29 eine aufschäumbare Kunststoffmasse, z. B. Polyurethan, eingespritzt. Die Tragvorrichtung hat in diesem Fall die Aufgabe, zu verhindern, dass die eingespritze Kunststoffmasse während des Aufschäumens bis zur Erstarrung nach unten in den freien Zwischenraum absinken kann. Nachdem die Erstarrung des Hinterfüllbetons eingetreten ist, wird die Haltevorrichtung 29 wieder nach unten abgesenkt und in den Bereich der Arbeitsbühne 27 eingezogen. Anschliessend kann die Hinterfüllung durch Eingiessen oder Einspritzen des Hinterfüllbetons durchgeführt werden.

Eine weitere abgewandelte Verfahrensweise geht aus der Fig. 20 hervor. Dort ist eine an der Arbeitsbühne 27 angeordnete ein- und ausfahrbare und heb- und senkbare Tragvorrichtung 33, 34, 35 gezeigt, an welcher ein aus flexiblem, elastischem, undurchlässigem Material bestehender Ringschlauch 32 angebracht und befestigt wird. Der Ringschlauch 32 wird darauf durch Einpressen eines gasförmigen oder flüssigen Druckmittels aufgebläht, so dass er sich dichtend an die Schachtröhre 23 und den Schachtbauwerk-Aussenmantel 22 anlegt. Danach wird die Hinterfüllung durchgeführt. Wenn der Hinterfüllbeton abgebunden hat, kann die Abdichtung durch Entleeren des Druckmittels aus dem Ringschlauch 32 aufgehoben und dieser mittels der Tragvorrichtung 33, 34, 35 aus dem Ringraum 21 entfernt und beim nächsten Hinterfüllabschnitt wieder verwendet werden. Die Tragvorrichtung besteht auch in diesem Fall aus an der Arbeitsbühne 27 angeordneten Einzelsegmenten. Diese sind als Teleskope 33 zum Ausfahren in radialen Richtungen und als in vertikaler Richtung angeordneter weiterer Teleskope 34 zum senkrechten Einfahren nach oben in die Abdichtstellung in dem ringförmigen Zwischenraum 21 ausgebildet.

Die vorstehend näher erläuterte, in Fig. 20 dargestellte Arbeitsweise vereinigt mehrere Vorteile in sich. Der Abdichtschlauch 32 kann immer wieder verwendet werden und verbleibt an der Tragvorrichtung; diese wird daher lediglich mittels der Arbeitsbühne 27 oder einer hier nicht dargestellten besonderen Bühne nach unten gefahren. Damit wird der freie Raum geschaffen, um mittels nicht dargestellter Manipuliervorrichtungen die nächste und die weiteren Formkörper-Ringe einzusetzen. Wenn ein neuer Absatz hinterfüllt werden soll, wird lediglich die Tragvorrichtung mit dem Abdichtschlauch 32 nach oben in die Abdichtstellung - siehe Fig. 20-gefahren. Nach dem Aufblähen der Abdichtung kann sofort der nächste Hinterfüllvorgang eingeleitet werden.

In Fig. 21 ist ein Teilschnitt durch zwei übereinanderstehende Formkörper A gezeigt, deren Grund- und Deckflächen 1, 2 in einem Winkel zum Schachtinneren hin ansteigen. Der Zwischenspalt 10 ist mit einem Füllkörper 36 ausgefüllt, der als Keil mit geringer Steigung ausgebildet ist. Dadurch werden die Formkörper A gegeneinander verspannt. Der Füllkörper 36 kann aus dem Werkstoff der Formkörper, oder aber auch aus einem etwas weicheren und elastischeren Material hergestellt sein.

Die Fig. 22 zeigt Ausschnitte von drei mittels ihrer schwalbenschwanzförmigen Vorsprünge 5 und Vertiefungen 6 ineinandergreifenden Formkörpern A. Dabei sind zwischen den Flächenteilen 7¹ und 7² der ineinandergreifenden Grenzflächen folienartige Einlagen 37 aus einem druckfesten, jedoch elastisch oder plastisch verformbaren Werkstoff eingelegt. Als Werkstoffe für diese Einlagen 37 kommen Kunststoff-Polymerisate oder auch Kunststoffe auf PTFE-Basis in Betracht. Durch diese Einlagen wird nicht nur eine gewisse Dichtwirkung erzielt. Hauptsächlich können solche Einlagen auch die auf den Formkörperverbund wirksamen Verformungskräfte aus den Gebirgsdruck vergleichsmässigen und elastischer auf die einzelnen Formkörper verteilen.

Die erfindungsgemässen Formkörper sowie das Schachtbauwerk nach der Erfindung und die Verfahrensweise zu seiner Herstellung können über die vorstehend nur beispielsweise dargestellten und beschriebenen Verkörperungen hinaus noch abgewandelt und umgestaltet werden, wobei stets der Grundgedanke darin besteht, bei einem formschlüssigen Ineinandergreifen von je drei Formkörpern mit ihren stirnseitigen Begrezungsflächen eine Möglichkeit des leichten Einfügens immer weiterer Formkörper von innen her in der Weise zu schaffen, dass in die sich nach unten bildenden, von je zwei Vorsprüngen benachbarten Formkörper begrenzten Lücken von aussen nach innen schräg ansteigen, und dass von oben nach unten sämtliche Formkörperringe aneinanderhängen. Dadurch ist es möglich, dem Abteuffortschritt in gleicher Geschwindigkeit zu folgen und nach unten fortschreitend eine standsichere und allen Anforderungen entsprechende endgültige Schachtauskleidung herzustellen.

Dabei ist die Erfindung nicht allein auf bergmännische Schachtbauwerke für den Untertage-Bergbau beschränkt. In gleicher Weise lässt sie sich für alle vorkommenden Vertikal-Schächte einsetzen, beispielsweise für Belüftungsschächte von Stollen und Tunnelstrecken, oder auch für sonstige Tiefbauschächte, wie z.B. Brunnenschächte u.dgl. mehr. Auch in diesen Fällen ergeben sich bei Anwendung der Erfindung ganz erhebliche Einsparungen an technischem Aufwand und erhebliche Zeitersparnisse.

## Patentansprüche

1. Formkörper zur Herstellung eines Schachtbauwerks, der durch von zwei in der Draufsicht parallel zueinander verlaufenden Linien entsprechenden Seitenflächen (3, 4) und durch von zwei in der Seitenansicht im Abstand der Formkörperhöhe parallelen Linien entsprechend verlaufenden Grund- und Deckflächen (1, 2) und an den beiden Stirnseiten durch spiegelbildlich zueinander angeordnete schwalbenschwanzförmige Vorsprünge (5) und Vertiefungen (6) begrenzt ist, die aus jeweils zueinander einen rechten, stumpfen oder spitzen Winkel (a) bildenden Flächenteilen bestehen, dadurch gekennzeichnet, dass die zwei in der Seitenansicht durch im Abstand der Formkörperhöhe parallelen Linien entsprechend verlaufenden Grund- und Deckflächen (1, 2) von aussen nach innen ansteigend, einen spitzen Winkel (ß) bildend, verlaufen und die beiden jeweils stirnseitigen Flächenteile (71, 7²) aneinander anstossen oder durch gekrümmte oder eben verlaufende Zwischenflächen (9) voneinander getrennt sind, und dass die beiden Flächenteile (71, 7²) in ihren äusseren Schenkelbereichen einen spitzen Winkel (y) bildend oder mittels gekrümmter oder ebener Zwischenflächen (9) an die anliegenden Grund- (2) oder Deckflächen (1) anschliessen.

2. Formkörper nach dem Gattungsbegriff des Anspruchs 1, dadurch gekennzeichnet, dass er aus zwei oder mehr einstückig miteinander verbundenen, gegeneinander abgewinkelten Formkörper-Abschnitten besteht, und dass die zwei in der Seitenansicht durch im Abstand der Formkörperhöhe parallele Linien entsprechend verlaufenden Grund- und Deckflächen (1, 2) von aussen nach innen ansteigend einen spitzen Winkel (ß) bildend, verlaufen und an beiden äusseren Abschnitten die jeweils stirnseitigen Flächenteile (7¹, 7²) aneinander anstossen oder durch gekrümmte oder eben verlaufende Zwischenflächen (9) voneinander getrennt sind, und dass die beiden Flächenteile (7¹, 7²) in ihren äusseren Schenkelbereichen einen spitzen Winkel (y) bildend oder mittels gekrümmter oder ebener Zwischenflächen (9) an die anliegenden Grund- (2) oder Deckflächen (1) anschliessen (Fig. 9 und 10).

3. Formkörper nach dem Gattungsbegriff des Anspruchs 1, dadurch gekennzeichnet, dass er in der Draufsicht von zwei kreisringförmig, konzentrisch zueinander verlaufenden gekrümmten Linien entsprechenden zylindrischen Flächen (3, 4), in der Seitenansicht von zwei durch in einem der Formkörperhöhe entsprechenden Abstand parallel zueinander nach innen einen leicht ansteigenden spitzen Winkel (ß) bildenden Gerade verlaufende Kegelflächenabschnitte als Grund- (2) oder Deckflächen (1) begrenzt ist, und dass die beiden jeweils stirnseitigen Flächenteile (7¹, 7²) aneinander anstossen oder durch gekrümmte oder eben verlaufende Zwischenflächen (9) voneinander getrennt sind, und dass die beiden Flächenteile (7¹, 7²) in ihren Schenkelbereichen einen spitzen Winkel (y) bildend oder mittels gekrümmter oder ebener Zwischenflächen (8, 9) an die anliegenden Grund- (2) oder Deckflächen (1) anschliessen.

4. Formkörper zur Herstellung eines Schachtbauwerks nach einem der Ansprüche 1 bis 3, dadurch gekennzeichnet, dass die die schwalbenschwanzförmigen Vorsprünge (5) und die Vertiefungen (7) bildenden Flächenteile (7¹, 7²), die den Polstrahlen (x, x¹, x²) zugeordnet sind, diese Polstrahlen tangierend konkav oder konvex gekrümmt sind, wobei deren Krümmung in Flächenlängsrichtung fortschreitend stetig veränderlich ist.

5. Formkörper nach den Ansprüchen 1 bis 4, dadurch gekennzeichnet, dass er mit in Richtung seiner Seitenflächen (3, 4) und parallel zu seinen Grund- (2) oder Deckflächen (1) mit einer durchgehenden Bohrung (12) innerhalb seines Querschnitts versehen ist, die einen Abstand von seiner Grund- (2) und Deckfläche (1) hat und dass weitere Bohrungen (12', 12") zu dieser gleichgerichtet angebracht sind (Fig. 14, 19).

6. Formkörper nach den Ansprüchen 1 bis 5, gekennzeichnet durch eine sich diagonal über die dem Schachtinneren zugewandte zylindrische Oberfläche verlaufende, schraubenlinienförmig gewundene rinnenartige Profilierung als Abschnitt einer Bunker-Wendelrinne, die vertieft oder erhaben gegenüber der Formkörperoberfläche gestaltet ist (Fig. 16, 17).

7. Aus Formkörpern nach den Patentansprüchen 1 bis 6 gebildetes Schachtbauwerk, dadurch gekennzeichnet, dass die einzelnen, glatt durchlaufende Grund- und Deckflächen, (1, 2) aufweisenden, unversetzt übereinanderstehend angeordneten, stirnseitig aneinandergrenzenden Formkörper (A) in horizontalen Ebenen (E) abwechselnd um einen Teil der Formkörperhöhe gegeneinander versetzt sind und bei dem jeweils drei stirnseitig aneinandergrenzende Formkörper (A\ A², A³) mittels ihrer schwalbenschwanzförmig ausgebildeten Vorsprünge (5) und Vertiefungen (6) ihrer stirnseitigen Begrenzungsflächen ineinandergreifen (Fig. 1, 12, 13).

8. Schachtbauwerk nach Anspruch 7, dadurch gekennzeichnet, dass die beiden einen Winkel (a) zueinander bildenden Flächenteile (7¹, 7²) der schwalbenschwanzförmig ausgebildeten stirnseitigen Begrenzungsflächen der Formkörper (A) mittels gekrümmter Flächenabschnitte im Schnittwinkelbereich (6) ineinander übergehen und in den äusseren Schenkelbereichen (9) zu den Grund- (2) und Deckflächen (1) hin auslaufen.

9. Schachtbauwerk nach Anspruch 7, dadurch gekennzeichnet, dass die beiden einen Winkel (a) zueinander bildenden Flächenteile (7\ 7²) der schwalbenschwanzförmig ausgebildeten stirnseitigen Begrenzungsflächen durch in vertikalen Ebenen verlaufende Flächenabschnitte (9) im Schnittwinkelbereich (6) der Formkörper (A) und in den äusseren Schenkelbereichen (9) zu den Grund- (2) und Deckflächen (1) hin abgeschlossen sind (Fig. 4).

10. Schachtbauwerk nach Anspruch 7, dadurch gekennzeichnet, dass jedes der beiden Flächenteile (7) der einen Winkel (a) zueinander bildenden Vorsprünge (5) und Vertiefungen (6) der Formkörper (A) in zwei voneinander abgesetzte Teilflächen (7a, 7b) voneinander getrennt sind, und dass der Trennbereich einen quer zu ihrer gemeinsamen Winkelschnittlinie (Y) verlaufenden Anschlag bildet (Fig. 5).

11. Schachtbauwerk nach Anspruch 7, dadurch gekennzeichnet, dass es einen polygonal-ringförmigen Grundrissquerschnitt hat, wobei die das Schachtbauwerk bildenden Formkörper (A) in Draufsicht trapezförmige Grund- und Deckflächen aufweisen (Fig. 9).

12. Schachtbauwerk nach Anspruch 7, dadurch gekennzeichnet, dass es einen polygonal-ringförmigen Grundrissquerschnitt hat, wobei die das Schachtbauwerk bildenden Formkörper (A) um senkrechte Achsen ein- oder mehrfach abgewinkelte Seitenflächen aufweisen (Fig. 10).

13. Schachtbauwerk nach Anspruch 7, dadurch gekennzeichnet, dass es einen kreiszylinder-ringförmigen Grundrissquerschnitt hat, wobei die das Schachtbauwerk bildenden Formkörper (A) in Draufsicht Sektoren eines Kreiszylinderringes sind.

14. Schachtbauwerk nach den Ansprüchen 7 bis 13, dadurch gekennzeichnet, dass die durch die aneinandergrenzenden Grund- (2) und Deckflächen (1) der Formkörper (A) entstehenden Zwischenspalten (10) zum Inneren des Schachtbauwerks (M) hin einen spitzen Winkel (ß) bildend ansteigend verlaufen.

15. Schachtbauwerk nach den Ansprüchen 7 bis 14, dadurch gekennzeichnet, dass die beiden einen Winkel (a) zueinander bildenden Flächenteile (₇¹, 7²) der schwalbenschwanzförmig ausgebildeten Vorsprünge (5) und Vertiefungen (6), die die Formkörper (A) stirnseitig begrenzen, gekrümmte Flächen sind, deren beide Grenz-Schnittlinien (y, y¹, y²), von denen eine die Winkelschnittlinie (y) der beiden Flächenteile (7¹, 7²) und die anderen die Schnittlinien mit den Grund- (y²) und Deckflächen (y') der Formkörper (A) sind, parallel zu einem durch den mittleren Bereich zwischen diesen Grenz-Schnittlinien (y^{l}, y²) verlaufenden Polstrahl (x) beidseitig an der Mittelachse (M) des Schachtbauwerks (11) in einem Abstand vorbeilaufen.

16. Schachtbauwerk nach den Ansprüchen 7 bis 14, dadurch gekennzeichnet, dass die beiden einen Winkel (a) zueinander bildenden Flächenteile (7¹, 7²) der schwalbenschwanzförmig ausgebildeten Vorsprünge (5) und Vertiefungen (6), die die Formkörper (A) stirnseitig begrenzen, gekrümmte Flächen sind, deren beide Grenz-Schnittlinien (y, y¹, y²), von denen eine die Winkelschnittlinie (y) der beiden Flächenteile (7¹, 7²) und die anderen die Schnittlinien mit den Grund- (2) und Deckflächen (1) der Formkörper (A) sind, einen durch den mittleren Bereich zwischen diesen Grenz-Schnittlinien (y) verlaufenden Polstrahl (x) in spitzen Winkeln schneiden (Fig. 11, 14).

17. Schachtbauwerk nach den Ansprüchen 7 bis 16, dadurch gekennzeichnet, dass die Polstrahlen durch die beiden Flächenteile (7¹, 7²) der schwalbenschwanzförmigen Vorsprünge (5) und Vertiefungen (6) zur Schachtbauwerk-Mittelachse (M) hin leicht ansteigend verlaufen.

18. Verfahren zur Herstellung des Schachtbauwerks nach einem oder mehreren der Ansprüche 7 bis 17 unter Verwendung von Formkörpern nach den Ansprüchen 1 bis 6 in einer mittels bekannter Abteuf- bzw. Bohr- oder Schiessverfahren geschaffenen Schachtröhre, gekennzeichnet durch ortsfeste Verankerung einer oberen Formkörper-Schlussreihe derart, dass zwischen den verankerten Formkörpern Zwischenräume (20) zum ineinandergreifenden Einhängen weiterer Formkörper (A) mittels ihrer schwalbenschwanzförmigen Vorsprünge (5) und Vertiefungen (6) zur aufeinanderfolgenden Bildung immer neuer Formkörperringe bleiben, und dass zum Anschliessen des Schachtbauwerks an das Gebirge der Zwischenraum (21) zwischen seinem Aussenmantel (22) und der Schachtröhre (23) von oben nach unten absatzweise mit einem in brei- oder pastenförmigem oder flüssigem Zustand einbringbaren, abbindenden Material (24) ausgefüllt wird (Fig. 1,12,13,20).

19. Verfahren nach Anspruch 18, dadurch gekennzeichnet, dass das abbindende Material (24) Hinterfüllbeton ist.

20. Verfahren nach Anspruch 19, dadurch gekennzeichnet, dass zum absatzweisen Hinterfüllen in den Zwischenraum (21) zwischen der Schachtröhre (23) und dem Schachtbauwerk-Aussenmantel (22) eine aus einem flexiblen Füllkörper (25) bestehende Abdichtung eingesetzt und in horizontaler Lage gehalten wird, und dass in den so geschaffenen nach unten abgeschlossenen Ringraum (21) das abbindende Material eingefüllt oder eingepresst wird (Fig. 18, 19).

21. Verfahren nach Anspruch 20, dadurch gekennzeichnet, dass die Abdichtung (25) aus einem flexiblen schlauchartigen Gebilde mit begrenzt elastischer Wandung besteht, welches durch Einpressen eines abbindenden Materials gefüllt und zur dichtenden Anlage an dem Schachtbauwerk-Aussenmantel (22) und der Oberfläche der Schachtröhre (23) gebracht wird (Fig. 18).

22. Verfahren nach Anspruch 20, dadurch gekennzeichnet, dass die Abdichtung (25) aus einem flexiblen schlauchartigen Gebilde besteht, welches mit einem pastenartigen, weichen, leicht verformbaren Natur- oder Kunststoff teilweise gefüllt ist und welches sich unter dem Druck des in den so gebildeten Ringraum (21) von oben eingefüllten Hinterfüll-Materials dichtend und den Ringraum ausfüllend an den Schachtbauwerk-Aussenmantel und die Oberfläche der Schachtröhre (23) anlegt (Fig. 18).

23. Verfahren nach Anspruch 20, dadurch gekennzeichnet, dass die Abdichtung zwischen der Schachtröhre (23) und dem Schachtbauwerk-Aussenmantel (22) durch Einbringen einer aufschäumbaren Kunststoffmasse, beispielsweise Polyurethan, hergestellt wird (Fig. 19).

24. Verfahren nach den Ansprüchen 20 bis 23, gekennzeichnet dadurch, dass die Abdichtung (25) mittels einer ringförmigen, heb- und senkbaren, in den Ringraum (21) zwischen der Schachtröhre (23) und dem Schachtbauwerk-Aussenmantel (22) einfahrbaren Tragevorrichtung eingebracht und in dieser Lage so lange gehalten wird, bis die Hinterfüllmasse abgebunden hat (Fig. 19).

25. Verfahren nach Anspruch 24, dadurch gekennzeichnet, dass die ringförmige, heb- und senkbare, in den Ringraum (21) zwischen dem Schachtbauwerk-Aussenmantel (22) und der Schachtröhre (23) einfahrbare aus der heb- und senkbaren Arbeitsbühne (27) angeordneten Einzel-Segmenten (28) bestehende Tragvorrichtung (29) von der Arbeitsbühne (27) aus mit dem Abdichtungskörper (25) beschickt und mittels an der Tragvorrichtung (29) angebrachten Haltern (30) gehalten wird (Fig. 18).

26. Verfahren nach den Ansprüchen 20 bis 24, dadurch gekennzeichnet, dass mittels der Tragvorrichtung (35) ein aus flexiblem, elastischem, undurchlässigem Material bestehender Ringschlauch (32) in den abzudichtenden Ringraum (21) zwischen dem Schachtbauwerk-Aussenmantel (22) und der Schachtröhre (23) eingebracht, darauf durch Einpressen eines gasförmigen oder flüssigen Druckmittels aufgebläht wird und sich an die beiderseitigen Ringwandungen dichtend anlegt, und dass nach dem Abbinden der Hinterfüllung (24) der Ringschlauch (32) von dem Druckmittel entleert und mittels der Tragvorrichtung (35) zwecks Wiederverwendung aus dem Ringraum (21) entfernt wird (Fig. 20).

27. Verfahren zur Herstellung des Schachtbauwerks nach den Ansprüchen 7 bis 24 unter Verwendung von Formkörpern nach den Ansprüchen 1 bis 6, dadurch gekennzeichnet, dass die gemäss Patentanspruch 17 zum Innern des Schachtbauwerks hin ansteigenden, zwischen den aneinandergrenzenden Grund- und Deckflächen (2, 1) der Formkörper (A) gebildeten Zwischenspalten (10) durch Einsetzen von ein- oder mehrteiligen Füllkörpern (32) geschlossen werden, die aus dem Material der Formkörper oder einem Material von etwas grösserer Elastizität bestehen (Fig. 20).

28. Verfahren zur Herstellung des Schachtbauwerks nach den Ansprüchen 7 bis 17 unter Verwendung von Formkörpern nach den Ansprüchen 1 bis 6, dadurch gekennzeichnet, dass zwischen die ineinandergreifenden Flächen der schwalbenschwanzförmigen Vorsprünge und Vertiefungen zur gleichmässigen Lastverteilung auf die kraftübertragenden Flächen Einlagen (36) eingesetzt werden, die aus einem druckfesten, jedoch elastischen Werkstoff bestehen (Fig. 21).

## Claims

1. An element for a pit structure bounded by two sides (3, 4) arranged like two lines running parallel if viewed from the top and a roof (1) and a floor (2) arranged like two lines running parallel and separated by a distance equal to the height of said element if viewed from the side and mirror-inverted dovetailed juts (5) and recesses (6) at the two faces of said element, said juts and recesses consisting of parts forming right, obtuse or acute angles (a) between each other characterized in that said roof (1) and said floor (2) arranged like two parallel lines separated by a distance equal to the height of said element if viewed from the side rise from the outside to the inside forming an acute angle (β) and in that the two face parts (7¹, 7²) join or are separated by curved (8) or straight (9) intermediate parts and in that the extreme legs of said two face parts (7', 7²) form an acute angle (y) or are connected to the adjacent floor (2) or roof (1) by means of said curved or straight parts (8, 9).

2. An element according to generic claim 1, characterized in that said element consists of two or more element sections forming a monobloc structure, an angle being formed between each two of such element sections, and in that the roof (1) and the floor (2) of each such element section arranged like two parallel lines separated by a distance equal to the height of said element if viewed from the side rise from the outside to the inside forming an acute angle (a) and in that the two face parts (7¹, 7²) of the extreme element sections join or are separated by curved (8) or straight (9) intermediate parts and in that the extreme legs of said two face parts (7¹, 7²) form an acute angle (y) or are connected to the adjacent floor (2) or roof (1) by means of said curved or straight parts (8, 9) (see Figs. 9 and 10).

3. An element according to generic claim 1, characterized in that said element is bounded by curved sides (3, 4) arranged like two concentric circular lines (1', 2") if viewed from the top and a conical-surface floor (2) and roof (1) arranged like two lines running parallel rising slightly to the inside and forming an acute angle (β) and separated by a distance equal to the height of said element if viewed from the side and two face parts (7¹, 7²) joining or separated by curved (8) or straight (9) intermediate parts and in that the extreme legs of said two face parts (7¹, 7²) form an acute angle (y) or are connected to the adjacent floor (2) or roof (1) by means of said curved or straight parts (8, 9).

4. An element for a pit structure according to any of claims 1 through 3 characterized in that said face parts (71, 7²) forming said dovetailed juts (5) and recesses (6) and assigned to polar lines (x, x¹, x²) feature concave or convex curves tangent to said polar lines, said curves varying continuously in the longitudinal directions of said parts.

5. An element according to any of claims 1 through 4 characterized in that said element features through-wall bores (12) in its cross-sections in the direction of its sides (3, 4) parallel to its floor (2) and roof (1), said bores having a certain distance from said floor (2) and said roof (1) and in that said element incorporates further bores (12', 12") in the direction of the bores first herein referred to (see Figs. 14 and 19).

6. An element according to any of claims 1 through 5 characterized in that said element incorporates a helical groove-type profile running diagonally on the cylindrical surfaces facing the inside of the pit, said profile forming a section of a bunker-worm arrangement and being sunk into or protruding from said surfaces (see Figs. 16 and 17).

7. A pit structure consisting of elements according to any of claims 1 through 6 characterized in that said elements (A) with flat floors (2) and roofs (1) placed exactly on top of each other and joining at their faces are alternately raised or lowered in the horizontal planes (E) by part of their heights and in that the faces of each three such elements (A\ A², A3) are interlocked by means of their dovetailed juts (5) and recesses (6) (see Figs. 1, 12 and 13).

8. A pit structure according to claim 7 characterized in that the above-referenced two face parts (71,72) forming angle (a) of the dovetailed faces of said elements (A) converge in the intersection region (6) through their curved parts and converge to the floor (2) and the roof (1) in the extreme parts of the legs (9) of said angle (a).

9. A pit structure according to claim 7 characterized in that the above-referenced face parts (7¹, 7²) forming angle (a) of the dovetailed faces of said elements (A) are terminated in the intersection regions (6) of said elements (A) and in the extreme leg regions (9) at the floor ends (2) and the roof ends (1) by means of parts (9) running in vertical planes (see Fig. 4).

10. A pit structure according to claim 7 characterized in that each of said two face parts (7) of the juts (5) and recesses (6) of each element (A) forming angle (a) is split into two sub-parts (7a, 7b) and in that said split represents a stop perpendicular to their joint angle intersection (Y) (see Fig. 5).

11. A pit structure according to claim 7 characterized in that the horizontal projection of said structure is a polygonal ring, the floors (2) and the roofs (1) of the elements (A) making up said pit structure being trapezoidal if viewed from the top (see Fig. 9).

12. A pit structure according to claim 7 characterized in that the horizontal projection of said structure is a polygonal ring, the sides of the elements (A) making up said pit structure being not less than once inclined to vertical axes (see Fig. 10).

13. A pit structure according to claim 7 characterized in that the horizontal projection of said structure shows a circular cylindrical shell, the elements (A) making up said structure being sections of said circular cylindrical shell if viewed from the top.

14. A pit structure according to any of claims 7 through 13, characterized in that the gaps between the adjacent floors (2) and roofs (1) of the elements (A) of said structure forming an acute angle (β) with the inside of said structure (M) rise.

15. A pit structure according to any of claims 7 through 14 characterized in that the above-referenced face parts (7¹, 7²) of the dovetailed juts (5) and recesses (6) of each element (A) forming angle (a) are curved their intersections (y, y¹, y²) representing the angle intersection (y) of said two face parts (7¹, 7²) and the intersections with the floor (2) and the roof (1) of said element (A) are located parallel to polar line (x) running through the area enclosed by said intersections (y¹, y²) on the two sides of the centerline (M) of said structure (11).

16. A pit structure according to any of claims 7 through 14 characterized in that the above-referenced face parts (7¹, 7²) of the dovetailed juts (5) and recesses (6) of each element (A) forming angle (a) are curved their intersections (y, y¹, y²) representing the angle intersection (y) of said two face parts (7¹, 7²) and the intersections with the floor (2) and the roof (1) of said element (A) intersect polar line (x) running through the area enclosed by said intersections (y¹, y²) and form acute angles with said polar line (see Figs. 11 and 14).

17. A pit structure according to any of claims 7 through 16 characterized in that the polar line through the above-referenced face parts (7¹, 7²) of the dovetailed juts (5) and recesses (6) of each element (A) slightly rise toward the centerline (M) of said pit structure.

18. A method of building a pit structure according to any one or several of claims 7 through 17, installing elements according to any of claims 1 through 6 in a borehole produced by means of known drilling or shooting methods characterized in that a top ring of such elements is fixed in place leaving space (20) between said elements fixed in place for the addition of new elements interlocking with said elements in place by means of their dovetailed juts (5) and recesses (6) to form consecutive new such rings of elements and in that the gap (21) between the outer shell (22) of the pit structure and the borehole (23) is backfilled, working section by section from the top to the bottom, by a setting slurry-type or pasty or liquid fluid (24) for sealing said gap (21) between said pit structure and the rock (see Figs. 1, 12, 13 and 20).

19. A method according to claim 18 characterized in that said setting material (24) is grout.

20. A method according to claim 19 characterized in that a seal consisting of a flexible element (25) is fitted and held in a horizontal position in the gap (21) between the borehole (23) and the outer shell (22) of the pit structure for section-by-section backfilling said gap and in that the setting material is filled or injected into said gap (21) bottom sealed as described hereinabove (see Figs. 18 and 19).

21. A method according to claim 20 characterized in that the sealing means (25) is a flexible hose-type arrangement with walls of limited elasticity filled by the injection of said setting material so brought to seal the gap between the outer shell of said pit structure (22) and the inner surface of the borehole (23) (see Fig. 18).

22. A method according to claim 20 characterized in that the sealing means (25) is a flexible hose-type arrangement partly filled with a soft and pasty natural or plastic material that will deform easily and is pushed to the outer shell of said pit structure (22) and the inner surface of the borehole (23) by the compressive load of the backfilling material filled in the annular gap (21) from the surface (see Fig. 18).

23. A method according to claim 20 characterized in that the sealing means (25) between the borehole (23) and the outer shell of said pit structure (22) is made by filling an expanding plastic material such as polyurethane into the gap (21) referred to hereinabove (see Fig. 19).

24. A method according to any of claims 20 to 23 characterized in that the sealing means (25) is introduced in the annular gap (21) between the borehole (23) and the outer shell of said pit structure (22) by means of a circular device designed for lowering and lifting operations held in place until the backfilling material has set (see Figs. 18 and 19).

25. A method according to claim 24 characterized in that the circular device (29) lowering into and being raised from the gap (21) between the outer shell of said pit structure (22) and the borehole (23) consists of elements (28) and is loaded with the sealing means (25) on platform (27) and held in place by means of holding devices (30) fitted to said circular device (29) (see Fig. 18).

26. A method according to any of claims 20 to 24 characterized in that an annular hose-type arrangement (32) consisting of flexible plastic and impermeable material is lowered by means of the circular device (35) into the annular gap (21) between the outer shell of said pit structure (22) and the borehole (23), expanded by the injection of a gaseous or liquid fluid for intimate contact with said outer shell of said pit structure and said borehole and removed for from the annular gap (21) by means of device (35) when the backfilling material (24) has set and the pressurizing fluid has been removed (see Fig. 20).

27. A method of building a pit structure according to any of claims 7 through 24 using elements according to any of claims 1 through 6 characterized in that the gaps (10) between adjacent floors (2) and roofs (1) of said elements (A) rising toward the inside of said pit structure according to claim 17 are filled by means of monobloc or multi- segment filling elements (32) consisting of the same material as said elements or a material of slightly greater elasticity (see Fig. 20).

28. A method of building a pit structure according to any of claims 7 through 17 using elements according to any of claims 1 through 6 characterized in that inserts (36) are inserted between interlocking dovetailed juts and recess surfaces for even load distribution, said inserts consisting of elastic material of adequate compressive strength.

## Revendications

1. Corps moulé pour l'aménagement de puits, limité, vu d'en haut, par deux arêtes parallèles, correspondant aux surfaces latérales (3, 4) et vu de côté, par deux arêtes équidistantes parallèles, correspondant aux surfaces de base et de couverture (1, 2) et sur les deux côtés frontaux par des saillies (5) et des creux (6) en forme de queue d'aronde, disposés symétriquement les uns par rapport aux autres, composés d'éléments formant entre eux des angles droits, obtus ou aigus (a), ayant pour caractéristiques que vu de côté, les surfaces de base et de couverture (1, 2), correspondant aux deux arêtes équidistantes parallèles, décrivent un mouvement ascendant de l'extérieur vers l'intérieur en formant un angle aigu (β) et aboutant réciproquement les surfaces frontales (7¹, 7²) ou en sont séparées par des éléments intermédiaires courbes (8) ou droits (9) en formant aux extrémités un angle aigu (y) ou aboutant aux surfaces de base (2) ou de couverture (1) par des éléments intermédiaires courbes ou droits (8, 9).

2. Corps moulé suivant la désignation générique de la revendication 1, ayant pour caractéristique qu'il se compose de deux ou de plusieurs sections d'une pièce à angles opposés, reliées entre elles et que vu de côté, les surfaces de base et de couverture (1, 2) correspondant aux deux arêtes équidistantes parallèles décrivant un mouvement ascendant de l'extérieur vers l'intérieur en formant un angle aigu (β) ou aboutant aux deux extrémités les surfaces frontales (7¹, 7²) ou en sont séparées par des éléments intermédiaires courbes (8) ou droits (9), les deux surfaces formant à leur extrémité un angle aigu (y), ou aboutant aux surfaces de base (2) ou de couverture (1) par des éléments intermédiaires courbes ou droits (8, 9) (figs 9 et 10).

3. Corps moulé suivant la désignation générique de la revendication 1, ayant pour caractéristique qu'il est limité, vu d'en haut, par deux arêtes courbes (1', 2") en anneaux de cercle, concentriques, correspondant à des surfaces cylindriques (3, 4) et vu de côté par deux sections à surface conique comme surface de base (2) et de couverture (1), séparées l'une de l'autre par la hauteur du corps moulé et formant vers l'intérieur un angle aigu (β), que les deux surfaces frontales (7¹, 7²) s'aboutent réciproquement ou sont séparées par des éléments intermédiaires courbes (8) ou droits (9), les deux surfaces (7¹, 7²) formant à leur extrémité un angle aigu (y) ou sont reliées aux surfaces de base (2) ou de couverture (1) par des éléments intermédiaires courbes ou droits (8, 9).

4. Corps moulé pour l'aménagement de puits suivant l'une des revendications a à 3, ayant pour caractéristique que les éléments des surfaces (7¹, 7²) en saillies (5) ou en creux (7), en forme de queue d'aronde correspondant aux lignes polaires (x, x¹, x²), en présentant une courbe concave ou convexe, tangeante aux lignes polaires, la courbe changeant progressivement dans le sens de la longueur des surfaces.

5. Corps moulé suivant les revendications 1 à 4, ayant pour caractéristique qu'il présente un alésage transversal (12) en direction des surfaces latérales (3, 4) parallèlement aux surfaces de base (2) et de couverture (1) à une certaine distance des surfaces de base (2) et de couverture (1) et d'autres alésages (12', 12") dans le même sens que la première (figs 14, 19).

6. Corps moulé suivant les revendications 1 à 5, ayant pour caractéristique qu'un profilage en forme de goulotte hélocoïdale, disposé en diagonal au-dessus de la surface cylindrique tournée vers l'intérieur du puits et faisant partie d'une goulotte hélicoïdale de trémie est aménagée d'une manière encastrée ou en relief sur la surface du corps moulé (figs 16, 17).

7. Cuvelage réalisé à l'aide de corps moulés suivant les revendications 1 à 6, ayant pour caractéristique que les différents corps moulés (A) sont disposés les uns sur les autres sans décalage, de manière à ce que les surfaces de base et de couverture (1, 2) soient au même niveau, que les surfaces frontales s'aboutent et que sur le plan horizontal (E) les corps moulés sont alternativement décalés par rapport à une partie de leur hauteur et que chaque fois trois corps moulés (A 1, A², A³), s'aboutant par leurs surfaces frontales, s'encastrent grâce à leurs saillies (5) et leurs creux (6) présentant la forme d'une queue d'aronde (figs 1, 12, 13).

8. Cuvelage suivant revendication 7, ayant pour caractéristique que les deux surfaces (7¹, 7²) formant un angle (a) dans les parties frontales en forme de queue d'aronde des corps moulés (A) se relient grâce aux sections courbes dans l'angle d'intersection (6) pour rejoindre aux extrémités (9) les surfaces de base (2) et de couverture (1).

9. Cuvelage suivant la revendication 7, ayant pour caractéristique que les deux surfaces (7¹, 7²) formant un angle (a) dans les parties frontales en forme de queue d'aronde sont fermées vers les surfaces de base (2) et de couverture (1) par les sections (9), disposées verticalement dans le secteur de l'angle d'intersection (6) des corps moulés et dans les extrémités (9).

10. Cuvelage suivant la revendication 7, ayant pour caractéristique que chacune des deux surfaces du corps moulé (A), dont les saillies (5) et les creux (6) forment un angle (a) les uns par rapport aux autres, est séparée en deux surfaces partielles (7a, 7b) et que la séparation forme un arrêt en travers de leur ligne (y) commune d'intersection d'angle (fig. 5).

11. Cuvelage suivant la revendication 7, ayant pour caractéristique une coupe transversale polygonale circulaire, les corps moulés (A) formant le cuvelage présentant, vus d'en haut, des surfaces de base et de couverture en forme de trapèze (fig. 9).

12. Cuvelage suivant la revendication 7, ayant pour caractéristique une coupe transversale polygonale circulaire, les corps moulés (A) formant le cuvelage présentant autour de leur axe vertical des surfaces latérales à un ou à plusieurs angles (fig. 10).

13. Cuvelage suivant la revendication 7, ayant pour caractéristique une coupe transversale cylindrique circulaire, les corps moulés (A) formant le cuvelage présentant, vus d'en haut, une forme cylindrique annulaire, divisée en sections.

14. Cuvelage suivant les revendications 7 à 13, ayant pour caractéristique des fentes (10) entre les surfaces de base (2) et de couverture (1) des corps moulés contigus, formant vers l'intérieur du puits (M) un angle aigu (β) à pente ascendante.

15. Cuvelage suivant les revendications 7 à 14, ayant pour caractéristique que les deux éléments de surface (7¹, 7²), présentant des saillies (5) et des creux (6) en forme de queue d'aronde, limitant la partie frontale des corps moulés et formant un angle (a) sont des surfaces courbes avec les intersections (y, y¹, y²) dont l'une est l'intersection angulaire (y) des deux éléments de surface (7¹, 7²) et les autres les intersections avec les surfaces de base (y²) et de couverture (y') du corps moulé (A) passant parallèlement à une ligne polaire (x), située au milieu entre les intersections (y" y²) de part et d'autre de l'axe central (M) du cuvelage (11).

16. Cuvelage suivant les revendications 7 à 14, ayant pour caractéristique que les deux éléments de surface (7¹, 7²), présentant des saillies (5) et des creux (6) en forme de queue d'aronde, limitant la partie frontale des corps moulés et formant un angle (a) sont des surfaces courbes avec les intersections (y, y', y²) dont l'une est l'intersection angulaire (y) des deux éléments de surface (7¹, 7²) et les autres les intersections avec les surfaces de base (2) et de couverture (1) du corps moulé (A), coupent la ligne polaire (x) passant au milieu entre ces intersections (y) en formant un angle aigu (figs 11, 14).

17. Cuvelage suivant les revendications 7 à 16, ayant pour caractéristique que les lignes polaires passent avec une pente ascendante par les deux surfaces (7¹, 7²) avec des saillies (5) et des creux (6) en forme de queue d'aronde vers l'axe central du cuvelage.

18. Procédé pour la réalisation du cuvelage suivant une ou plusieurs des revendications 7 à 17 à l'aide de corps moulés suivant les revendications 1 à 6 dans un puits creusé d'après un procédé connu, par fonçage, par forage ou à l'explosif, ayant pour caractéristique que la dernière rangée supérieure de corps moulés est solidement ancrée de manière à ce qu'entre les corps moulés ancrés il y ait des interstices (20) permettant l'accrochage d'autres corps moulés (A) à l'aide de leurs saillies (5) et de leurs creux (6) ainsi que l'aménagement progressif de nouveaux anneaux de corps moulés et que pour assurer la jonction du cuvelage avec la roche, un liant (24) sous forme pâteuse ou liquide est introduit de haut en bas, par paliers successifs, dans l'espace (21) entre l'enveloppe extérieure (22) et la cheminée (23) (figs 1, 12, 13, 20).

19. Procédé suivant la revendication 18, ayant pour caractéristique que le liant (24) est du béton de remplissage.

20. Procédé suivant la revendication 18, ayant pour caractéristique que pour le remplissage par paliers successifs de l'espace (21) entre la cheminée (23) et l'enveloppe extérieure du cuvelage (22), une étanchéité, composée d'un corps de remplissage souple (25) est introduite et maintenue en position horizontale, permettant d'injecter ou de presser le liant dans l'espace annulaire ainsi fermé vers le bas (figs 18, 19).

21. Procédé suivant la revendication 20, ayant pour caractéristique que l'étanchéité (25) est composée d'un corps souple, ressemblant à un tuyau avec une paroi à flexibilité limitée, qu'elle est remplie par injection d'un liant et sert à l'étanchéi- fication de l'espace entre l'enveloppe extérieure du cuvelage (22) et la paroi de la cheminée (fig. 18).

22. Procédé suivant la revendication 20, ayant pour caractéristique que l'étanchéité (25) est composée d'un corps souple, ressemblant à un tuyau, et remplie partiellement d'une matière naturelle ou synthétique sous forme de pâte tendre etfacile- ment modelable qui sous la pression du béton de remplissage, introduit par le haut dans l'espace annulaire (21), se tasse en remplissant cet espace annulaire entre l'enveloppe extérieure et la surface de la cheminée (23) (fig. 18).

23. Procédé suivant la revendication 20, ayant pour caractéristique que l'étanchéité entre la cheminée (23) et l'enveloppe extérieure du cuvelage (22) est assurée par l'introduction d'une mousse synthétique, par exemple de la mousse de poly- uréthane (fig. 19).

24. Procédé suivant les revendications 20 à 23, ayant pour caractéristique que l'étanchéité (25) est introduite dans l'espace annulaire (21) entre la cheminée (23) et l'enveloppe extérieure du cuvelage (22) à l'aide d'un dispositif porteur annulaire, mobile, levable et descendable, et qu'on laisse en place jusqu'à ce que la masse de remplissage ait prise (figs 18, 19).

25. Procédé suivant la revendication 24, ayant pour caractéristique que le dispositif porteur (29), levable et descendable dans l'espace annulaire (21) entre l'enveloppe extérieure du cuvelage (22) et la cheminée (23) est alimenté en matière d'étanchéification (25) à partir de la plate-forme de travail (27) grâce à différents segments (28) disposés sur cette plate-forme et que cette plate-forme peut être maintenue à l'aide de crampons (30) fixés sur le dispositif porteur (29) (fig. 18).

26. Procédé suivant les revendications 20 à 24, ayant pour caractéristique qu'à l'aide du dispositif porteur (35) un tuyau en forme d'anneau, d'une matière souple, élastique et étanche est introduit dans l'espace annulaire (21) à étanchéifier, situé entre l'enveloppe extérieure du cuvelage (22) et la cheminée (23), que ce tuyau est gonflé par injection d'un fluide gazeux ou d'un liquide qui le dilate et le presse contre les parois en assurant l'étanchéité, qu'après la prise du produit de remplissage (24) le fluide, resp. le liquide est évacué et le tuyau (32) récupéré à l'aide du dispositif porteur (35) pour être utilisé à nouveau (fig. 20).

27. Procédé pour la réalisation du cuvelage suivant les revendications 7 à 24 en utilisant des corps moulés suivant les revendications 1 à 6, ayant pour caractéristique que suivant la revendication 17, les fentes (10) à pente ascendante vers l'intérieur du cuvelage, situées entre les surfaces de base et de couverture avoisinantes (2, 1) des corps moulés, peuvent être fermées par introduction de corps de remplissage (32) composés d'un ou de plusieurs éléments et réalisés à partir de la même matière que les corps moulés ou d'une matière plus élastique (fig. 20).

28. Procédé pour la réalisation du cuvelage suivant les revendications 7 à 17 en utilisant des corps moulés suivant les revendications 1 à 6, ayant pour caractéristique que des pièces intercalaires (36), composées d'un matériau résistant à la pression, mais élastique (fig. 21), sont insérées entre les surfaces en saillies et en creux en forme de queue d'aronde s'imbriquant entre elles, pour assurer une meilleure répartition de la charge sur les surfaces de transmission des forces.
